# EUROPÄISCHE PATENTSCHRIFT

(11) **EP 0 846 204 B1**
(45) Veröffentlichungstag und Bekanntmachung des Hinweises auf die Patenterteilung: **26.04.2000**
(21) Anmeldenummer: 96926259.1
(22) Anmeldetag: 13.08.1996
(51) Int. Cl.: E01F 5/00

(54) **VORRICHTUNG ZUR SICHERUNG EINES STRASSENKANALDURCHLASSES**
SAFETY DEVICE FOR A CULVERT
DISPOSITIF DE PROTECTION DE LA BUSE DU PUISARD D'UNE ROUTE

(30) Priorität: 25.08.1995 AT 143495
(43) Veröffentlichungstag der Anmeldung: 10.06.1998
(73) Patentinhaber: Steinbauer, Klaus, 8552 Eibiswald 294 (AT)
(72) Erfinder: Steinbauer, Klaus, 8552 Eibiswald 294 (AT)
(74) Vertreter: Holzer, Walter, Dipl.-Ing.
(86) Internationale Anmeldenummer: AT9600145
(87) Internationale Veröffentlichungsnummer: WO9708391

(56) Entgegenhaltungen:
- EP-A- 0 307 291
- FR-A- 2 581 101
- US-A- 3 587 239

## Beschreibung

Die vorliegende Erfindung betrifft eine Vorrichtung zur Sicherung eines Straßenkanaldurchlasses gegen den Frontalaufprall eines von der höher gelegenen Fahrbahn abgekommenen Fahrzeuges, mit einer trapezförmigen Auffahrplatte, die mit beiden Trapezseiten auf die Straßenkanalböschung auflegbar, mit ihrer größeren Trapezbasis an der Stirnseite des Straßenkanaldurchlasses auf der Höhe der Fahrbahn od.dgl. und mit ihrer kleineren Trapezbasis auf der Straßenkanalsohle abstützbar ist.

Insbesondere auf Freilandstraßen besteht in der Regel ein relativ großer Niveauunterschied zwischen der Fahrbahn und an den Straßenkanal der Fahrbahn angrenzenden Flächen, wie Feldern u.dgl. Im Bereich von Brücken, die Fahrbahn kreuzenden oder in diese einmündenden weiteren Fahrbahnen usw. verlaufen unter diesen zur Entwässerung dienende Straßenkanaldurchlässe, zumeist in Form von Betonrohren, in Fluchtung mit dem offenen Straßenkanal am Fahrbahnrand. Kommt ein Fahrzeug im Bereich vor dem Straßenkanaldurchlaß von der Fahrbahn ab und gerät auch wegen des Niveauunterschiedes zur angrenzenden Fläche über die seitliche Böschung in den offenen Straßenkanal, so kann es im Bereich des Straßenkanaldurchlasses zu einem Frontalaufprall des Fahrzeuges auf die Stirnseite des Durchlasses, d.h. auf das Kanalrohr kommen, was zu schweren Unfällen führen kann.

Aus der FR 2 581 101 ist eine Vorrichtung der einleitend angegebenen Art bekannt, deren Auffahrplatte mit beiden Trapezseiten und allfälligen seitlichen Verlängerungen ausschließlich auf der Straßenkanalböschung aufliegt, was zur Folge hat, daß ein von der Fahrbahn abgekommenes Fahrzeug in den Straßenkanal bis zur Böschung desselben abwärts fährt. Dies kann wegen der Böschungsneigung einen schwerwiegenden Aufprall zur Folge haben. Die bekannte Auffahrplatte ist außerdem in ihrer unteren Hälfte mit großdurchmeßrigen Durchtrittsöffnungen versehen, die bei einem Aufprall ebenfalls nachteilige Folgen haben können.

Die Erfindung zielt nun darauf ab, eine Sicherheitsvorrichtung zu schaffen, welche nicht nur den Aufprall eines Fahrzeuges auf die Stirnseite des Straßenkanaldurchlasses verhindert, sondern zugleich ein Überleiten des Fahrzeuges auf eine an den Straßenkanal bzw. dessen Böschung angrenzende Fläche, z.B. ein Feld, ermöglicht. Die erfindungsgemäße Sicherheitsvorrichtung zeichnet sich dadurch aus, daß sie aus Stahlbeton hergestellt ist und sowohl auf der der Fahrbahn gegenüberliegenden Straßenkanalböschung als auch einer an den Straßenkanal angrenzenden, tiefer als das Fahrbahnniveau liegenden Fläche abstützbar ist oder die Auffahrplatte nur auf der der Fahrbahn abgewandten Trapezseite mit einer dreieckförmigen Verlängerung versehen ist, die mit der Auffahrplatte vorzugsweise lösbar verbunden ist und einerseits auf der Stirnseite des Straßenkanaldurchlasses in Fluchtung mit der größeren Trapezbasis sowie anderseits am Übergang zwischen Straßenkanal und angrenzender Fläche abstützbar ist, wobei die Auffahrplatte nur im Bereich der kleineren Trapezbasis mit einer von einem Gitter abgedeckten Wasserdurchlaßöffnung versehen ist und in der Auffahrplatte sowie vorzugsweise auch in deren Verlängerung an sich bekannte Aufnahmeorgane eingegossen sind.

Durch diese Konstruktion wird einerseits eine den Straßenkanal vor dem Stirnbereich des Straßenkanaldurchlasses abdekkende, schräg verlaufende Auffahrfläche für ein von der Fahrbahn abgekommenes Fahrzeug geschaffen, auf welche das Fahrzeug mit den Rädern aufkommt und auf der es abgebremst wird, und anderseits erreicht, daß die Auffahrfläche auch mit der an den Straßenkanal angrenzenden, im wesentlichen parallel zur Fahrbahn verlaufenden Fläche, z.B. einem Feld, über eine Kante in Verbindung steht, so daß das abgekommene Fahrzeug über die Auffahrplatte auf die an den Straßenkanal angrenzende Fläche abgelenkt wird. Die nur im Sohlenbereich des Straßenkanals in der Auffahrplatte vorhandene Wasserdurchlaßöffnung sichert, daß die Wirkung des Straßenkanals auch bei starken Regenfällen voll aufrecht erhalten bleibt.

Im Falle des Vorsehens einer Verlängerung, die vorzugsweise mit der Auffahrplatte lösbar verbindbar ist, geht diese über einen stumpfen Winkel in die eigentliche Auffahrplatte über und sichert eine kontinuierliche Auffahrfläche in dem Bereich zwischen der Querfahrbahn od.dgl. und der an den Straßenkanal angrenzenden Fläche.

In der Praxis hat es sich als besonders wirksam erwiesen, wenn die Auffahrplatte mit der Straßenkanalsohle, wie an sich bekannt, einen Winkel von etwa 20° einschließt.

Weitere Merkmale der Erfindung werden nachfolgend an Ausführungsbeispielen unter Bezugnahme auf die schematischen Zeichnungen näher erläutert, in denen
Fig. 1 eine Draufsicht auf eine Sicherheitsvorrichtung gemäß der Erfindung zeigt,
Fig. 2 einen Schnitt durch die Sicherheitsvorrichtung nach der Linie II-II in Fig. 1,
Fig. 3 einen Vertikalschnitt durch die verlegte Sicherheitsvorrichtung, wobei die Bewehrung der Auffahrplatte der Einfachheit halber nicht gezeigt ist, und
Fig. 4 eine Draufsicht auf ein weiteres Ausführungsbeispiel der Erfindung.

Wie die Fig. 1 und 2 zeigen, weist die Sicherheitsvorrichtung gemäß der Erfindung eine Auffahrplatte 1 auf, die beispielsweise als Stahlbetonfertigteil hergestellt und in der Draufsicht als gleichschenkeliges Trapez ausgebildet ist. Die Auffahrplatte 1 wird gemäß Fig. 3 mit ihrer einen Trapezseite auf die Fahrbahnböschung B und mit ihrer kleineren Trapezbasis 1' auf die Sohle S eines an die Fahrbahn F über die Böschung B seitlich angrenzenden Straßenkanals K aufgelegt und ist zu diesem Zweck auf der Plattenunterseite im Bereich der kleineren Trapezbasis 1' mit einer Abschrägung versehen. Die Auffahrplatte 1 stützt sich ferner im Bereich ihrer größeren Trapezbasis 1" ebenfalls über eine an der Plattenunterseite vorgesehene Abschrägung an der Stirnseite D' des Straßenkanaldurchlasses D und mit ihrer anderen Trapezseite auf der anderen Böschung B' des Straßenkanales K bzw. am Übergang einer an den Straßenkanal K angrenzenden Fläche F" ab, die z.B. ein Feld ist und tiefer als die Fahrbahn F liegt. Die Schrägwinkel der Abschrägungen der größeren und der kleineren Trapezbasis 1" bzw. 1' werden zweckmäßig so getroffen, daß die Auffahrplatte 1 im eingebauten Zustand mit der Kanalsohle S einen Winkel von etwa 20° einschließt, wie dies aus Fig. 3 hervorgeht. Infolge des Gewichtes der Auffahrplatte 1 gräbt sich diese in das Erdreich ein, auf dem es aufliegt, was sich für die Lastaufnahme als vorteilhaft erweist.

Im Bereich der auf der Kanalsohle S aufliegenden kleineren Trapezbasis 1' ist in der Auffahrplatte 1 eine Durchlaßöffnung 4 ausgebildet, durch welche Regenwasser hindurchtreten kann und die mit einem Gitter 5 abgedeckt ist.

Die Auffahrplatte 1 ist ferner beim gezeigten Beispiel mit vier in ihrer Stahlbewehrung ST verankerten Aufnahmeorganen 6, wie Haken oder Ösen versehen, über welche die Auffahrplatte zum Transport und zur Verlegung aufgenommen werden kann.

Die dargestellte Auffahrplatte 1 bildet eine Auffahrfläche für ein von der Fahrbahn F (Fahrtrichtung P) über die Böschung B auf die Auffahrplatte gelangendes Fahrzeug, das auf der Platte abgebremst bzw. zum Stillstand gebracht wird, wobei die Auffahrplatte die Aufprallenergie auf das Erdreich überträgt.

Um den Niveauunterschied zwischen der Hauptfahrbahn F und einer an den Straßenkanal K angrenzenden, tiefer als die Fahrbahn F liegenden Fläche F", z.B. einem Feld, zu überbrücken, wird gemäß Fig. 4 eine Auffahrplattenverlängerung 7 vorgesehen, die in der Draufsicht als Dreieck ausgebildet ist und sich mit ihrer Dreieckbasis auf der anderen, kleineren Straßenkanalböschung B' bzw. am Übergang zur Fläche F" sowie mit ihren beiden anderen Dreieckseiten an der Auffahrplatte 1 und an der Stirnseite D' des Straßenkanaldurchlasses D in Fluchtung mit der größeren Trapezseite 1" der Auffahrplatte 1 abstützt. Die Auffahrplattenverlängerung 7 wird mit der eigentlichen Auffahrplatte 1 vorzugsweise lösbar verbunden und schließt mit dieser, bedingt durch den Niveauunterschied der Fläche F" zur Hauptfahrbahn F, einen stumpfen Winkel ein. Die Verlängerung 6 wird ebenfalls zweckmäßig als Fertigteil hergestellt und z.B. über in der Auffahrplatte 1 und in der Verlängerung 6 vorgesehene Gewindebuchsen und Einschraubzapfen mit der Auffahrplatte 1 verschraubt. Diese Verbindung ist in Fig. 4 nur schematisch bei 8 angedeutet. Es versteht sich, daß auch die Verlängerung 6 zumindest im Bereich ihrer Abstützung an der Stirnseite des Straßenkanals mit Abschrägungen versehen ist, die eine einwandfreie Auflage der Verlängerung gewährleistet.

Der erfindungsgemäße Sicherheitsbauteil kann nicht nur aus Stahlbeton, sondern auch aus anderen tragfähigen Materialien, z.B. als Kunststoffplatte, hergestellt werden, vorausgesetzt daß die nötige Tragfestigkeit für die Aufnahme des Fahrzeuggewichtes gewährleistet bleibt.

Die beschriebenen Ausführungsbeispiele können im Rahmen des allgemeinen Erfindungsgedankens verschiedentlich abgewandelt werden, um an die jeweiligen Bedürfnisse der Straßen bzw. der Straßenkanalkonstruktion angepaßt zu werden. Dies gilt insbesondere für die Abschrägungswinkel an der Plattenunterseite sowie für die Abmessungen des Trapezes und der dreiekkigen Verlängerung. Lediglich als Beispiel sei erwähnt, daß die Länge der größeren Trapezbasis etwa 2,5 m und die Trapezhöhe ebenfalls etwa 2,5 m betragen kann, während z.B. die kleinere Trapezbasis eine Länge von 60 cm haben kann. Die Stärke der Auffahrplatte kann bei Stahlbetonfertigteilen mit etwa 15 cm gewählt werden.

## Patentansprüche

1. Vorrichtung zur Sicherung eines Straßenkanaldurchlasses gegen den Frontalaufprall eines von der höher gelegenen Fahrbahn abgekommenen Fahrzeuges, mit einer trapezförmigen Auffahrplatte (1), die mit beiden Trapezseiten auf die Straßenkanalböschung (B, B') auflegbar, mit ihrer größeren Trapezbasis (1") an der Stirnseite des Straßenkanaldurchlasses (D) auf der Höhe der Fahrbahn (F) und mit ihrer kleineren Trapezbasis (1') auf der Straßenkanalsohle (S) abstützbar ist, dadurch gekennzeichnet, daß die Auffahrplatte (1) aus Stahlbeton hergestellt ist und sowohl auf der der Fahrbahn gegenüberliegenden Straßenkanalböschung (B') als auch einer an den Straßenkanal angrenzenden, tiefer als das Fahrbahnniveau liegenden Fläche (F") abstützbar ist oder die Auffahrplatte (1) nur auf der der Fahrbahn (F) abgewandten Trapezseite mit einer dreieckförmigen Verlängerung (7) versehen ist, die mit der Auffahrplatte vorzugsweise lösbar verbunden ist und die einerseits auf der Stirnseite des Straßenkanaldurchlasses (K) in Fluchtung mit der größeren Trapezbasis (1") sowie anderseits am Übergang zwischen Straßenkanal (K) und angrenzender Fläche (F") abstützbar ist, wobei die Auffahrplatte (1) nur im Bereich der kleineren Trapezbasis (1') mit einer von einem Gitter (5) abgedeckten Wasserdurchlaßöffnung (4) versehen ist und in der Auffahrplatte (1) sowie vorzugsweise auch in deren Verlängerung (7) an sich bekannte Aufnahmeorgane (6) eingegossen sind.

2. Sicherheitsvorrichtung nach Anspruch 1, dadurch gekennzeichnet, daß die Auffahrplatte (1) mit der Straßenkanalsohle (S), wie an sich bekannt, einen Winkel von etwa 20° einschließt.

## Claims

1. Device for securing a road duct passage against the frontal crash of a vehicle which has deviated from a higher level roadway, comprising a trapezoidal ramp plate (1) which can be positioned with both trapezoid sides on the road duct embankment (B, B') and which is supported with its longer trapezoid basis (1") on the frontal side of the road duct passage (D) at the level of the roadway (I) and with its smaller trapezoid basis (1') on the road duct bottom (S), characterized in that the ramp plate (1) is made of concrete steel, and is supported on the road duct embankment (B') opposite to the roadway and on a surface (F") adjacent to the road duct and lower than the roadway level, or the ramp plate (1) is provided only on the trapezoid side facing away from the roadway (F) with a triangular extension (7), which is connected to the ramp plate preferably releasably and which is supported on the frontal side of the road duct passage (K) in line with the greater trapezoid basis (1") as well as on the transit between the road duct (K) and the adjacent surface (F"), the ramp plate (1) being provided only in the area of the smaller trapezoid basis (1') with water through openings (4) covered by a grid (5), and take-up elements (6) are cast in the ramp plate (1) and preferably also in the extension (7) thereof, as known per se.

2. Securing device according to claim 1, characterized in that the ramp plate (1) includes an angle of about 20° with the road duct bottom (S), as known per se.

## Revendications

1. Dispositif pour la protection d'une bouche de puisard ou d'égout routier contre l'impact frontal d'un véhicule arrivant à partir d'une voie de circulation située à une plus grande hauteur, avec une plaque de roulement anti-chocs trapézoïdale (1), qui peut être appliquée par ses deux côtés de trapèze sur le talus de la bouche d'égout (B,B') et par sa grande base de trapèze (1') sur le côté frontal de la bouche d'égout routier (D) à la hauteur de la chaussée de circulation (F) et qui peut s' appuyer par sa petite base de trapèze (1') sur la semelle de l'égout ou puisard routier (S), caractérisé en ce que la plaque de roulement anti-chocs (1) est réalisée à partir de béton armé et peut s'appuyer aussi bien sur le talus d'égout ou puisard routier opposé à la chaussée de circulation que sur la surface (F") limitrophe de l'égout routier et se situant à un niveau inférieur à la voie de circulation ou encore la plaque de roulement anti-chocs (1) n'est munie d'un prolongement triangulaire (7) que sur le côté du trapèze détourné par rapport à la chaussée de circulation (F), qui est raccordée avec la plaque de roulement anti-chocs, de préférence de façon amovible et pouvant s'appuyer d'une part sur le côté frontal de la bouche d'égout routier (K) en alignement avec la grande base de trapèze (1") ainsi que d'autre part, sur la transition entre l'égout ou puisard routier (K) et la surface limitrophe (F"), la plaque de roulement anti-chocs (1) n'étant munie d'une ouverture de passage d'eau (7) recouverte d'une grille (5) qu'au niveau de la petite base de trapèze (1') et sont coulés dans la plaque de roulement anti-chocs (1) ainsi que de préférence par des systèmes de logement connus per se.

2. Dispositif de sécurité selon la revendication 1, inscrivant un angle d'environ 20° avec la semelle d'égout ou puisard routier (S) comme cela est connu per se.
